# EUROPÄISCHE PATENTSCHRIFT

(11) **EP 2 900 381 B1**
(45) Veröffentlichungstag und Bekanntmachung des Hinweises auf die Patenterteilung: **04.09.2019**
(21) Anmeldenummer: 13766081.7
(22) Anmeldetag: 23.09.2013
(51) Int. Cl.: B05B 1/12, B05B 1/18, B05B 1/26, B05B 1/34, F21V 33/00

(54) **DUSCHKOPF**
SHOWER HEAD
POMME DE DOUCHE

(30) Priorität: 25.09.2012 DE 102012018878
(43) Veröffentlichungstag der Anmeldung: 05.08.2015
(73) Patentinhaber: Hansgrohe SE, 77761 Schiltach (DE)
(72) Erfinder: WITT, Florian M., 21465 Wentorf (DE)
(74) Vertreter: Patentanwälte Ruff, Wilhelm, Beier, Dauster & Partner mbB
(86) Internationale Anmeldenummer: PCT/EP2013/069748
(87) Internationale Veröffentlichungsnummer: WO 2014/048884

(56) Entgegenhaltungen:
- EP-A2- 1 359 260
- AU-A1- 2003 200 878
- DE-C- 815 627
- US-A- 2 196 783
- US-A- 4 013 230
- US-A- 6 151 728
- US-A1- 2006 226 255

## Beschreibung

Die Erfindung bezieht sich auf einen Duschkopf nach dem Oberbegriff des Anspruchs 1. Duschköpfe existieren in einer großen Vielfalt von Formen und Gestaltungen, funktionieren jedoch fast ausschließlich nach demselben Prinzip: Das Duschwasser wird aus der Wasserleitung in einen Verteiler-Hohlraum geleitet, aus dem es durch eine oder mehrere Öffnungen austritt, wodurch der Duschstrahl direkt geformt wird. Im einfachsten Fall gibt es nur eine große Öffnung, durch die sich das Wasser schwallartig auf die duschende Person ergießt, sog. Schwall-Duschköpfe.

Im täglichen Gebrauch beliebter sind jedoch Duschköpfe mit mehreren kleinen Öffnungen, im Folgenden Düsen-Duschköpfe genannt, die entweder unter Zuhilfenahme des Leitungsdrucks einen aus mehreren Einzelstrahlen bestehenden Duschstrahl erzeugen oder das Wasser aus dem Inneren des Duschkopfes weitgehend drucklos auslaufen lassen und so einen regenartigen Duschstrahl erzeugen. Letzterer Typ erfreut sich aufgrund seines weichen, an natürlichen Regen erinnernden Strahls besonderer Beliebtheit.

Die Nachteile dieser Gestaltung mit mehreren Düsen sind vielfältig. Am bekanntesten ist das Problem der Verkalkung. Der nach jedem Duschvorgang an den Düsen zurückbleibende Wasserfilm trocknet ab, wobei die im Wasser gelösten Mineralien ausfallen und sich irreversibel ablagern. Dies führt über mehrere Duschvorgänge zu einer signifikanten Einengung der Düsen bis hin zu deren Verstopfung, mit entsprechendem Einfluss auf die Formung des Duschstrahls.

Zur ursächlichen Verhinderung der Verkalkung sind Düsen-Duschköpfe bekannt, bei denen mittels kompakter Düsenanordnungen hohe Strömungsgeschwindigkeiten und Turbulenzen erzeugt werden, wodurch Kalkablagerungen mechanisch verhindert werden. Diese verbreitet in öffentlichen Einrichtungen genutzten Duschköpfe erzeugen jedoch prinzipbedingt einen harten Duschstrahl, der von der beliebten Regenartigkeit weit entfernt ist.

Im Falle von Düsen-Duschköpfen wird daher meist auf sekundäre Maßnahmen zur einfachen Entfernung von Kalkablagerungen zurückgegriffen. Am verbreitetsten ist die Methode, die einzelnen Düsen aus einem Elastomer mit guten Antihafteigenschaften, z.B. Silikonkautschuk, herzustellen, so dass Kalkablagerungen durch Überstreichen der Düsen mit dem Finger gelöst werden können. Die mechanische Entfernung der harten Kalkbrocken verursacht am weichen Material jedoch Beschädigungen und trägt zu einer relativ schnellen Alterung bei.

Des Weiteren bleibt nach jedem Duschvorgang im hohlen Inneren eines Düsen-Duschkopfes Wasser zurück, welches aufgrund der relativen Abgeschlossenheit des Hohlraums nur sehr langsam abtrocknet und so das Wachstum von Keimen und Biofilmen begünstigt. Diese Keime können bei einem dann folgenden Duschvorgang teilweise durch das Duschwasser mitgerissen werden und aufgrund von Zerstäubungseffekten bei der Strahlformung als Aerosole tief in die Atemwege der duschenden Person gelangen und Infektionen auslösen.

Bei Regen-Duschköpfen mit Düsen ergeben sich zudem, wenn keine weiteren konstruktiven Maßnahmen ergriffen werden, an den Düsen kontinuierliche Wasserstrahlen, sog. Spaghetti-Strahlen, wodurch das Strahlbild nur eine beschränkte Ähnlichkeit mit natürlichem Regen aufweist. Um das Strahlbild regenähnlicher zu gestalten, müssen die Strahlen in einzelne Tropfen aufgebrochen werden, was z.B. durch Beimischung von Luft im Zulauf erreicht werden kann. Diese Luftbeimischung erzeugt jedoch im Gegenzug ein sprudelndes Geräusch, welches unter Umständen die Akustik des Duschkopfes negativ beeinflusst.

Hinzu kommt, dass die Notwendigkeit, bei der Herstellung einen Hohlraum mit kleinen Öffnungen als Düsen zu erzeugen, die Wahl der wirtschaftlich verwendbaren Materialien erheblich einschränkt. Es kommen für die Massenproduktion von solchen Duschköpfen prinzipiell nur Materialien in Frage, aus denen sich in wirtschaftlicher Weise stabile Hohlkörper mit kleinen Bohrungen erzeugen lassen. Stein, Glas oder Holz beispielsweise erfüllen diese Anforderungen im Allgemeinen nicht.

Die eingangs erwähnten Schwall-Duschköpfe besitzen die genannten Nachteile bei günstiger Gestaltung nicht, der von ihnen erzeugte Duschstrahl entspricht jedoch nicht den Wünschen der breiten Masse der Konsumenten. Der kompakte Schwall trifft jeweils nur einzelne, begrenzte Bereiche des Körpers und übt auf die Einwirkungsstelle relativ große Kräfte aus. Zusammen mit der Abwesenheit jeglicher Luft im Strahl ist dies vor allem bei Einwirkung auf das Gesicht tendenziell unangenehm. Hinzu kommt, dass Schwallduschen im Allgemeinen einen sehr hohen Wasserverbrauch aufweisen.

Eine Ausführung einer Schwalldusche beschreibt die Offenlegungsschrift US 2006/0226255 A1. Darin wird vorgeschlagen, das Duschwasser in ein Gefäß zu leiten, aus welchem es über den Rand tritt und in zufälliger Verteilung von der Unterseite des Gefäßes abläuft. Der Wasserschwall wird dadurch teilweise aufgebrochen sowie dynamisiert und erreicht so eine größere Ähnlichkeit mit einem Wasserfall als bei normalen Schwall-Duschköpfen. Es bleibt jedoch bei den genannten Nachteilen von Schwallduschen und darüber hinaus dem Problem des nach dem Duschen im Gefäß zurückbleibenden Wassers, welches Keimwachstum begünstigt oder mittels zusätzlicher Funktionselemente nach dem Duschen abgelassen werden muss.

Zusammenfassend ist festzustellen, dass Düsen-Duschköpfe, die einen von den meisten Menschen im täglichen Gebrauch als angenehm empfundenen Duschstrahl erzeugen, deutliche Probleme aufweisen. Die Schwall-Duschköpfe sind dagegen prinzipbedingt nicht geeignet, einen angenehmen Duschstrahl zu erzeugen.

Ein Duschkopf nach dem Oberbegriff des Anspruchs 1 ist in der Offenlegungsschrift AU 2003200878 A1 offenbart. Beim dortigen Duschkopf gelangt von oben zugeführtes Duschwasser durch Sickerlöcher einer entsprechend perforierten Scheibe hindurch zu einer fluidpermeablen Absorberschicht und von dort weiter zur Abtropffläche. Die Absorberschicht besteht vorzugsweise aus einem festen, porösen und dichten Material, zum Beispiel einem Schaum, einem Nylongewebe, einer Edelstahlmatte, einem perforierten Gummimaterial oder einem Schwamm.

Aufgabe der vorliegenden Erfindung ist daher die Erzeugung eines Duschkopfes, der einen weichen, regenartigen Duschstrahl abgibt, ohne die oben erwähnten Schwierigkeiten des Stands der Technik aufzuweisen.

Gelöst wird diese Aufgabe durch einen Duschkopf mit den Merkmalen des Anspruchs 1. Vorteilhafte Weiterbildungen der Erfindung sind in den Unteransprüchen angegeben, deren Wortlaut hiermit durch Verweis in die Beschreibung aufgenommen wird. Der erfindungsgemäße Duschkopf benötigt keinen Verteiler-Hohlraum mit Düsen. Um ohne diese Konstruktionselemente einen regenartigen Duschstrahl zu erzeugen, wird vorgeschlagen, den Duschkopf als Körper mit mindestens einer im Wesentlichen in Schwerkraftrichtung nach unten weisenden Abtropffläche auszuführen. Das Duschwasser wird unter Ausnutzung der Adhäsionskräfte des Wassers auf diese Fläche geleitet. Auf der Abtropffläche befinden sich eine z.B. geometrische oder oberflächenphysikalisch wirksame Struktur, die das Wasser lokal zum Abtropfen bringt, so dass durch eine geeignete Gestaltung und verteilte Anordnung der Elemente der Abtropfstruktur der gewünschte regenartige Duschstrahl erzeugt werden kann. Geometrische Abtropfstrukturen können dabei Ausformungen eines betreffenden Teils des Duschkopfes selbst oder daran angesetzt sein.

Prinzipbedingt ergibt sich dabei ohne weitere konstruktive Maßnahmen ein aus einzelnen Tropfen bestehender, natürlichem Regen sehr ähnlicher Strahl.

Durch diese Gestaltung wird dem Problem der Verkalkung wirkungsvoll begegnet. Kalkablagerungen können sich zwar weiterhin bilden, treten bzw. tragen jedoch auf den Abtropfstrukturen auf und stören dadurch nicht deren Funktionsprinzip, sondern können es sogar unterstützen, z.B. wenn die Strukturen geometrisch den Stalaktiten einer Tropfsteinhöhle ähneln. Hinzu kommt, dass sich Kalkablagerungen bei Duschköpfen nach diesem Prinzip außen befinden und nicht in feinen Bohrungen, für eine wirksame Entfernung mit mechanischen oder chemischen Maßnahmen also wesentlich besser zugänglich sind.

Der Wegfall der Notwendigkeit eines Verteiler-Hohlraums eröffnet die Möglichkeit der Gestaltung ohne innenliegende oder schlecht zugängliche wasserbenetzte Flächen, was eine schnelle Abtrocknung des gesamten Duschkopfes begünstigt und so die Vermehrung von Keimen und Biofilmen verhindert.

Weiterhin ist die Auswahl der sinnvoll und wirtschaftlich verwendbaren Materialien bei Duschköpfen nach dieser Erfindung erheblich erweitert. Durch die Möglichkeit der Gestaltung als Vollkörper mit außenliegenden Strukturen sind einerseits z.B. Luxusausführungen aus Granit oder Marmor denkbar, andererseits aber auch sehr kostengünstige oder leichte Ausführungen z.B. als Kunststoff-Blasformteil oder aus Schaumstoff.

Hinzu kommt, dass bei Duschköpfen nach dieser Erfindung allein die Schwerkraft für die Verteilung des Wassers und das verteilte Abtropfen sorgen kann, so dass für die Erzeugung eines über eine Fläche verteilten, gleichmäßigen Strahlbildes kein Überdruck notwendig ist. Dadurch sind Duschköpfe nach diesem Prinzip besser als herkömmliche Regen-Duschköpfe für Installationen geeignet, bei denen nur ein sehr geringer Wasserdruck in der Versorgungsleitung zur Verfügung steht.

Gemäß einem Aspekt der Erfindung wird das Wasser zunächst auf eine an die Abtropffläche angrenzende oder in sie übergehende Fläche geleitet, wo es sich so verteilen kann, dass der Übertritt auf die Abtropffläche in der gewünschten Weise stattfindet. Dies vereinfacht die Konstruktion dahingehend, dass das Wasser sehr einfach z.B. auf die Oberseite des Teils geleitet werden kann, das die Abtropffläche aufweist, und um einen gerundeten Rand des Körpers herum verteilt auf die Abtropffläche laufen kann.

Gemäß einem weiteren Aspekt der Erfindung kann mittels Veränderung des Wasservolumenstroms zwischen zwei verschiedenen Strahlarten umgeschaltet werden. Dazu kann der Übergang zwischen dem Wasserzulauf und der Abtropffläche z.B. mit einer Abreißkante so gestaltet werden, dass bei Überschreitung eines bestimmten Schwellwerts des Wasservolumenstroms die Adhäsion abreißt und das Wasser sich direkt in einem Schwall auf die duschende Person ergießt, anstatt auf die Abtropffläche weiterzulaufen. Auf diese Weise kann die duschende Person den Duschvorgang mit einem angenehmen Regenstrahl beginnen, der sich bei sparsamen, niedrigen Durchflüssen ergibt, und jederzeit, z.B. zum Ausspülen von Shampoo aus den Haaren, den Durchfluss erhöhen. Am Duschkopf ergibt sich in der Folge automatisch ein Schwallstrahl, der für diesen Zweck ideal ist. Ein Absenken des Durchflusses bewirkt eine Rückkehr zum Regenstrahl. Zur Bereitstellung der zwei Strahlarten ist dabei kein Umschaltventil und keine zweite Wasser-Steigleitung zum Duschkopf notwendig, was gegenüber dem Stand der Technik die Installation vereinfacht und die Bedienung intuitiver gestaltet.

Patentanspruch 2 schlägt zusätzlich vor, auf der Verteilerfläche eine Struktur z.B. geometrischer oder oberflächenphysikalischer (hydrophob/hydrophil) Art vorzusehen, um die für das Funktionsprinzip gewünschte Verteilung des Wassers zu gewährleisten. Solche Strukturen können vorteilhaft sein, um die Verteilung des Wassers vor dem Übertritt auf die Abtropffläche gezielt zu beeinflussen.

Patentanspruch 3 schlägt vor, geometrischen Abtropfstrukturen wenigstens bereichsweise eine stalaktitenähnliche Form zu geben. Diese den Strukturen einer Tropfsteinhöhle entlehnte Form funktioniert besonders zuverlässig und ermöglicht eine ästhetisch wertvolle, natürliche Gestaltung.

Patentanspruch 4 schlägt vor, die Abtropffläche wenigstens bereichsweise angelehnt an eine Gesteins-Bruchfläche zu gestalten. Mit dieser Formgebung kann ebenfalls ein ästhetisch wünschenswertes Aussehen ähnlich einem unbehauenen, roh gebrochenen Stück Stein erzielt werden.

Patentanspruch 5 schlägt vor, in einer oder mehreren der wasserbenetzten Flächen Lichtquellen zu integrieren. So integrierte Lichtquellen werden vom Wasser überflossen, wodurch das Licht dynamisch gebrochen wird und Kaustiken sowie andere Lichteffekte erzeugt, die denen eines Schwimmbades mit Unterwasserbeleuchtung ähneln.

Patentanspruch 6 schlägt vor, den die Abtropffläche aufweisenden Teil des Duschkopfes an dem Teil zu montieren, welches den Wasserzulauf enthält. In Kombination mit einer Gestaltung nach dem vorgenannten Erfindungsaspekt entspricht diese Bauform in ihrer äußeren Erscheinung am ehesten derjenigen von Duschköpfen nach dem Stand der Technik, bei denen der Duschkopf mit Hohlraum und Düsen am Wasserzulaufrohr montiert ist. Aufgrund des neuen Funktionsprinzips entfällt jedoch die Notwendigkeit, an der Übergangsstelle zwischen Wasserleitung und Duschkopf eine Abdichtung vorzusehen. Dies ist vorteilhaft, weil die verbreitet an dieser Stelle eingesetzten Weichdichtungen altern und mit der Zeit undicht werden können.

Patentanspruch 7 bezieht sich auf Gestaltungen, bei denen der Duschkopf auch den Wasserzulauf enthält. Eine solche Gestaltung ergibt sich z.B., wenn eine Installation mit einem hohen Integrationsgrad aus einem Teil ausgeführt ist oder wenn eine große, überkragende Wandinstallation auch die für den Wasserzulauf benötigten Kanäle in sich aufnimmt, um sie ästhetisch anspruchsvoll zu verstecken.

Patentanspruch 8 nutzt über Anspruch 6 hinausgehend die Tatsache, dass mit wegfallender Dichtung auch die Notwendigkeit wegfällt, eine Anpresskraft auf diese Dichtung zu generieren, was sehr einfache werkzeugfreie Montagen des Duschkopfes z.B. mittels magnetischer Anziehung ermöglicht. Ein magnetisch befestigter Duschkopf könnte zu Reinigungszwecken sehr leicht abgenommen werden oder es könnte sehr einfach aus einer Auswahl verschieden gestalteter kompatibler Duschköpfe nach Wunsch gewechselt werden.

Patentanspruch 9 beschreibt die Möglichkeit, den Duschkopf direkt an einer Wand oder Decke zu befestigen. Mit einer solchen Gestaltung sind z.B. in die Decke eingelassene oder massive, von einer Wand aus überkragende Installationen möglich.

Vorteilhafte Ausführungsformen der Erfindung sind in den Zeichnungen dargestellt und werden nachfolgend beschrieben. Hierbei zeigen:
- Fig. 1: eine Schnittansicht eines Duschkopfs,
- Fig. 2: eine Perspektivansicht von schräg oben des Duschkopfs von Fig. 1,
- Fig. 3: eine Schnittansicht eines Duschkopfs entsprechend Fig.1 mit integrierter Lichtquel-le,
- Fig. 4: eine Schnittansicht eines wandbefestigten Duschkopfs und
- Fig. 5: eine Seitenansicht eines weiteren wandmontierten Duschkopfs.

Fig. 1 zeigt eine Ausführung, deren äußere Form runden Regen-Duschköpfen nach dem Stand der Technik nahe kommt, dabei jedoch auf dem beschriebenen neuen Funktionsprinzip beruht. Ein eine Abtropffläche 5 aufweisender Teil 1 des Duschkopfes ist hier beispielhaft als bikonvexe Scheibe ausgeführt, welche an einem senkrecht von der Decke nach unten führenden Rohr befestigt ist. Das Rohr stellt einen Wasserzulauf 2 dar. Wasser 3 fließt aus dem Rohrende heraus auf eine obere Fläche 4 der Scheibe 1, wo es sich verteilt. Für eine gleichmäßige Verteilung ist es hilfreich, wenn das Wasser mit geringer Geschwindigkeit turbulenzarm und in alle Richtungen gleichmäßig austreten kann. Die Verteilerfläche 4 kann mit weitgehend beliebiger Topographie gestaltet werden mit der Einschränkung, dass konkave Stellen, aus denen Wasser nach Beendigung eines Duschvorgangs nicht abfließen kann, weniger zweckmäßig sind. Einfache und für eine gleichmäßige Verteilung des Wassers wirksame Topographien sind flach oder konvex. Von der Verteilerfläche 4 ausgehend fließt das Wasser 3 unter Ausnutzung seiner Adhäsionskräfte um den Rand der Scheibe 1 herum auf die Abtropffläche 5 des Duschkopfes. Die Fläche 5 ist insgesamt konvex gestaltet, so dass das Wasser 3 vom Rand der Fläche 5 aus zum tiefsten Punkt der Fläche 5 läuft. Auf dem Weg dahin stehen in diesem Beispiel mehrere auf der Fläche 5 verteilt angeordnete Elemente einer entsprechenden Abtropfstruktur 6. Diese sind geometrisch ähnlich den Stalaktiten einer Tropfsteinhöhle ausgeführt und bewirken zusammen das verteilte Abtropfen des Wassers 3, so dass sich ein regenartiger Duschstrahl ergibt. Die genaue Form und Größe der Elemente der Abtropfstruktur 6 beeinflusst den lokalen Wasserabfluss und die Tropfenbildung. Alternativ zur stalaktitenähnlichen Struktur 6 sind im Wesentlichen nadelfömige, zylindrische, rippenförmige oder gänzlich unregelmäßige Strukturen denkbar. Alternativ zu solchen geometrischen Abtropfstrukturen kann auch mit lokal hydrophob gestalteten Flächen ein verteiltes Abtropfen erzielt werden.

Fig. 2 zeigt Elemente einer auf der Verteilerfläche 4 angeordneten Verteilerstruktur 7. Mit solchen Strukturen kann die Verteilung des Wassers 3 auf der Verteilerfläche 4 gezielt beeinflusst werden. Dadurch können z.B. Unregelmäßigkeiten oder Turbulenzen ausgeglichen werden, die sich beim Auslaufen des Wassers 3 aus dem Wasserzulauf 2 ergeben.

Fig. 3 zeigt beispielhaft eine Variante mit einer in die Verteilerfläche 4 integrierten Lichtquelle 8. Wie gezeigt eingebaut, wird die Lichtquelle 8 vom Wasser überflossen. Durch Unregelmäßigkeiten auf der Oberfläche des Wasserfilms wird das Licht dynamisch gebrochen sowie gestreut und erzeugt auf den angestrahlten Flächen Kaustiken und andere Lichteffekte, die denen eines Schwimmbades mit Unterwasserbeleuchtung ähneln. Der Begriff Lichtquelle bezieht sich hierbei auf den Ort, an dem die Lichtstrahlen austreten. Dieser kann mit dem Ort, an dem das Licht erzeugt wird, identisch sein, es ist jedoch auch denkbar, die Lichterzeugung an anderer Stelle vorzusehen und das Licht per Lichtleiter zum gewünschten Ort des Lichtaustritts zu leiten. Darüber hinaus ist denkbar, den gesamten Duschkopf 1 aus transparentem Material auszuführen und ihn mit Hilfe einer Lichtquelle in Gänze zum Leuchtobjekt zu machen.

Fig. 4 zeigt eine andere mögliche Ausführung des Duschkopfes. Der Duschkopf 1 mit der Abtropffläche 5 ist hierbei beispielhaft an einer Wand 9 befestigt gezeigt. Ebenso denkbar ist es, den Duschkopf 1 an einer Decke zu befestigen, ihn in diese einzulassen, oder sogar einen Teil der Decke selbst als Abtropffläche 5 auszuführen. In der gezeigten Ausführung wird der Wasserzulauf 2 nicht über ein separates Rohr bereitgestellt, sondern ist im Duschkopf 1 selbst vorgesehen.

Fig. 5 schließlich zeigt eine Gestaltung des Duschkopfes 1, bei der durch Veränderung eines Volumenstroms Q des Wasserflusses 3 alternativ zu einem von der Abtropfstruktur 6 ausgehenden Regenstrahl ein Schwallstrahl 10 erzeugt werden kann. Dazu tritt das Wasser 3 aus einer Schlitzdüse 11 aus, von der es unter Ausnutzung seiner Adhäsion auf die Abtropffläche 5 weiterläuft, wenn der Volumenstrom Q einen bestimmten, vorgegebenen Schwellwert Qₖᵣᵢₜ unterschreitet. Wird der Schwellwert überschritten, reißt die Adhäsion am Übergang zwischen Schlitzdüse 11 und Abtropffläche 5 ab, so dass sich das Wasser als Schwallstrahl 10 direkt auf die duschende Person ergießt.

## Patentansprüche

1. Duschkopf mit
- einer Wasserführung, die zugeführtes Duschwasser auf mindestens eine im Wesentlichen in Schwerkraftrichtung nach unten weisende Abtropffläche (5) leitet, und
- einer Abtropfstruktur (6) auf der Abtropffläche (5), durch die zur Abtropffläche (5) geführtes Duschwasser (3) von der Abtropffläche (5) abtropft, **dadurch gekennzeichnet, dass**
- die Wasserführung das Duschwasser adhäsionskraftunterstützt auf die Abtropffläche (5) leitet und ein Übertritt des Duschwassers auf die Abtropffläche (5) eine Adhäsionsabreißform aufweist, durch die bei Überschreitung eines bestimmten Wasservolumenstrom-Schwellwerts die Adhäsion des zugeführten Duschwassers abreißt und sich das zugeführte Duschwasser als Schwallstrahl (10) ablöst, und/oder
- der Duschkopf eine Duschkopfscheibe (1) aufweist, die unterseitig die Abtropffläche (5) und oberseitig mindestens eine an die Abtropffläche (5) angrenzende oder in sie übergehende Verteilerfläche (4) zur Verteilung des zugeführten Duschwassers vor Übertritt auf die Abtropffläche (5) aufweist und die Wasserführung das der Verteilerfläche zugeführte Duschwasser zum Rand der Verteilerfläche und dort um einen Rand der Duschkopfscheibe (1) herum adhäsionskraftunterstützt zu der Abtropffläche (5) leitet.

2. Duschkopf nach Anspruch 1, weiter **dadurch gekennzeichnet, dass** die Verteilerfläche (4) eine Verteilerstruktur (7) zur Unterstützung der Verteilung des Duschwassers aufweist.

3. Duschkopf nach einem der Anspruch 1 oder 2, weiter **dadurch gekennzeichnet, dass** die Abtropfstruktur (6) wenigstens bereichsweise eine Stalaktitenstruktur aufweist.

4. Duschkopf nach einem der Ansprüche 1 bis 3, weiter **dadurch gekennzeichnet, dass** die Abtropfstruktur (6) der Abtropffläche (5) wenigstens bereichsweise eine Gesteins-Bruchflächenform aufweist.

5. Duschkopf nach einem der Ansprüche 1 bis 4, weiter **dadurch gekennzeichnet, dass** mindestens einer wasserbenetzten Fläche eine oder mehrere Lichtquellen (8) zugeordnet sind.

6. Duschkopf nach einem der Ansprüche 1 bis 5, weiter **dadurch gekennzeichnet, dass** ein die Abtropffläche (5) aufweisendes Teil (1) an einem Teil montiert ist, welches einen Wasserzulauf (2) enthält.

7. Duschkopf nach einem der Ansprüche 1 bis 5, weiter **dadurch gekennzeichnet, dass** ein die Abtropffläche (5) aufweisendes Teil (1) einen Wasserzulauf (2) enthält.

8. Duschkopf nach einem der Ansprüche 1 bis 7, weiter **dadurch gekennzeichnet, dass** ein die Abtropffläche (5) aufweisendes Teil werkzeugfrei demontierbar und montierbar ist.

9. Duschkopf nach einem der Ansprüche 1 bis 8, weiter **dadurch gekennzeichnet, dass** ein die Abtropffläche aufweisendes Teil (5) an einer Wand (9) oder Decke montierbar ist.

## Claims

1. Shower head, comprising
- a water conduit leading supplied shower water to at least one draining surface (5) pointing downwards essentially in the direction of gravity, and
- a draining structure (6) on the draining surface (5), through which draining structure shower water (3) led to the draining surface (5) drips off the draining surface (5),
**characterized in that**
- the water conduit leads the shower water onto the draining surface (5) in an adhesion force-assisted manner and there is a stall in adhesion with passing of the shower water onto the draining surface (5), by means of which stall, in case of exceeding a certain water volume flow threshold value, rupture of the adhesion of the supplied shower water occurs and the supplied shower water detaches as a dousing jet (10), and/or
- the shower head has a shower head disk (1), including the draining surface (5) on the bottom side and at least one distributor surface (4) adjacent to the draining surface (5) or transitioning therein on the top side for distributing the supplied shower water before passing onto the draining surface (5) and the water conduit leads the shower water supplied to the distributor surface to the edge of the distributor surface and there around an edge of the shower head disk (1) to the draining surface (5) in an adhesion force-assisted manner.

2. Shower head according to claim 1, further **characterized in that** the distributor surface (4) has a distributing structure (7) for assisting in the distribution of the shower water.

3. Shower head according to claim 1 or 2, further **characterized in that** the draining structure (6) has at least in sections a stalactite structure.

4. Shower head according to any of claims 1 to 3, further **characterized in that** the draining structure (6) of the draining surface (5) has at least in sections a rock fractured surface shape.

5. Shower head according to any of claims 1 to 4, further **characterized in that** at least one water-wetted surface has one or more light sources (8) assigned thereto.

6. Shower head according to any of claims 1 to 5, further **characterized in that** a part (1) having the draining surface (5) is attached on a part which includes a water inlet (2).

7. Shower head according to any of claims 1 to 5, further **characterized in that** a part (1) having the draining surface (5) includes a water inlet (2).

8. Shower head according to any of claims 1 to 7, further **characterized in that** a part having the draining surface (5) is detachable and attachable without a tool.

9. Shower head according to any of claims 1 to 8, further **characterized in that** a part having the draining surface (5) is attachable to a wall (9) or a ceiling.

## Revendications

1. Pomme de douche, comportant
- un guidage d'eau qui amène l'eau de douche alimentée jusque sur au moins une surface d'égouttage (5) dirigée sensiblement vers le bas en direction de la pesanteur, et
- une structure d'égouttage (6) sur la surface d'égouttage (5), par laquelle l'eau de douche (3) guidée vers la surface d'égouttage (5) s'égoutte de la surface d'égouttage (5),
**caractérisée en ce que**
- le guidage d'eau amène l'eau de douche jusque sur la surface d'égouttage (5) sous l'assistance d'une force d'adhérence, et une transition de l'eau de douche vers la surface d'égouttage (5) présente une forme de déchirure d'adhérence par laquelle, lorsqu'une valeur seuil déterminée du débit volumique d'eau est dépassée, l'adhérence de l'eau de douche alimentée se déchire et l'eau de douche alimentée se détache sous forme de jet de cascade (10), et/ou
- la pomme de douche présente un disque de pomme de douche (1) qui comprend du côté inférieur la surface d'égouttage (5) et du côté supérieur au moins une surface de répartition (4) adjacente à la surface d'égouttage (5) ou se transformant en celle-ci, destinée à répartir l'eau de couche alimentée avant le passage sur la surface d'égouttage (5), et le guidage d'eau amène l'eau de douche alimentée à la surface de répartition, jusqu'au bord de la surface de répartition et la dirige ici autour d'un bord du disque de pomme de douche (1) jusqu'à la surface d'égouttage (5) par l'assistance de la force d'adhérence.

2. Pomme de douche selon la revendication 1, **caractérisée en outre en ce que** la surface de répartition (4) présente une structure de répartition (7) pour assister à la répartition de l'eau de douche.

3. Pomme de douche selon la revendication 1 ou 2, **caractérisée en outre en ce que** la structure d'égouttage (6) présente au moins localement une structure de stalactite.

4. Pomme de douche selon l'une des revendications 1 à 3, **caractérisée en outre en ce que** la structure d'égouttage (6) de la surface d'égouttage (5) présente au moins localement une forme de surface de roche fracturée.

5. Pomme de douche selon l'une des revendications 1 à 4, **caractérisée en outre en ce qu'**une ou plusieurs sources lumineuses (8) sont associées à au moins une surface mouillée par l'eau.

6. Pomme de douche selon l'une des revendications 1 à 5, **caractérisée en outre en ce qu'**une pièce (1) présentant la surface d'égouttage (5) est montée sur une pièce qui comprend une admission d'eau (2).

7. Pomme de douche selon l'une des revendications 1 à 5, **caractérisée en outre en ce qu'**une pièce (1) présentant la surface d'égouttage (5) comprend une admission d'eau (2).

8. Pomme de douche selon l'une des revendications 1 à 7, **caractérisée en outre en ce qu'**une pièce présentant la surface d'égouttage (5) peut être démontée et montée sans outil.

9. Pomme de douche selon l'une des revendications 1 à 8, **caractérisée en outre en ce qu'**une pièce (5) présentant la surface d'égouttage (5) peut être montée au mur (9) ou au plafond.
